# EUROPÄISCHE PATENTSCHRIFT

(11) **EP 1 267 035 B1**
(45) Veröffentlichungstag und Bekanntmachung des Hinweises auf die Patenterteilung: **19.07.2006**
(21) Anmeldenummer: 01113605.8
(22) Anmeldetag: 15.06.2001
(51) Int. Cl.: E21D 11/10, E21F 16/02, E21D 11/38

(54) **Verfahren zum Erstellen von abgedichteten unterirdischen Tunnelbauten mit betonierter Innenschale**
Method for constructing underground waterproof tunnels with a concrete inner shell
Procédé pour la construction étanche de tunnels souterrains avec une paroi intérieure en béton

(43) Veröffentlichungstag der Anmeldung: 18.12.2002
(73) Patentinhaber: Valplast AG, 3942 Niedergesteln (CH)
(72) Erfinder: Pfammatter, Urban, 3942 Niedergesteln (CH); Pfammatter, Josef, 3942 Niedergesteln (CH)
(74) Vertreter: Blum, Rudolf Emil

(56) Entgegenhaltungen:
- EP-A- 0 294 304
- EP-A- 0 410 335
- WO-A-00/05487
- WO-A-01/07756
- WO-A-91/13239
- CH-A- 681 475
- CH-A- 688 135
- DE-A- 3 244 000
- US-A- 3 601 945
- US-B1- 6 193 439

## Beschreibung

Die vorliegende Erfindung betrifft ein Verfahren zum Erstellen von abgedichteten unterirdischen Tunnelbauten mit betonierter Innenschale, die Anwendung des Verfahrens zur Erstellung eines drainierenden oder druckwasserhaltenden Tunnelbaus, ein Gewölbe zur Rundumsicherung gegen herabfallendes Gestein in einem unterirdischen Hohlraum, die Verwendung des Gewölbes als verlorene Aussenschalung beim Betonieren einer Tunnelinnenschale sowie einen druckwasserhaltenden oder drainierenden unterirdischen Tunnelbau mit betonierter Innenschale gemäss den Oberbegriffen der unabhängigen Ansprüche.

Unterirdische Tunnelbauten dienen in den meisten Fällen Transportzwecken und kommen bevorzugt dort zum Einsatz, wo bestimmte Transportkapazitäten mit oberirdischen Mitteln nicht oder nur in unwirtschaftlicher Art und Weise bereitgestellt werden können. Dieses trifft insbesondere dann zu, wenn es darum geht, mit Strassen- oder Schienenfahrzeugen geographische Hindernisse, wie z.B. Gebirge, zu durchqueren. Da die Kosten für die Erstellung von Eisenbahn- und Strassentunneln erheblich sind und Wartungsarbeiten oft mit einem Nutzungsausfall einhergehen, werden sehr hohe Anforderung an die Haltbarkeit solcher Bauwerke gestellt. Einen zentralen Punkt stellt daher neben den eigentlichen Erstellungskosten für den Tunnelbau die Abdichtung des Tunnelinnenbereichs gegen aus dem Berg austretendes Wasser und gegebenenfalls die sichere Ableitung dieses Wassers dar.

Zur Erstellung solcher Tunnelbauten sind heute mehrere Verfahren bekannt, denen jeweils gemeinsam ist, dass nach dem Gesteinsausbruch durch Bohren oder Sprengen eine Rundumsicherung gegen herabstürzendes Gestein im Felsausbruch erstellt wird, sodann eine Abdichtungsschicht von innen her auf diese Rundumsicherung aufgebracht wird, wobei gegebenenfalls vorgängig zwischen der Rundumsicherung und der Abdichtungsbahn ein Vliesgewebe oder eine Drainagematte als Drainageschicht angeordnet wird, und zum Schluss die Innenschale betoniert wird.

Die Rundumsicherung wird gemäss dem Stand der Technik durch Aufbringen von Spritzbeton auf den Fels oder durch Aufstellen von Tübbingringen im Felsausbruch erstellt.

Im erstgenannten Fall folgt die Innenkontur der Rundumsicherung den Begrenzungen des ausgebrochenen Hohlraums, welche bei Sprengausbruch stark von der gewünschten Aussenkontur der zukünftigen Betoninnenschale abweichen. Da diese zudem eine sehr unregelmässige Kontur aufweisen, kommt es bei Verwendung von Dichtungsbahnen als Dichtschicht unweigerlich an einigen Stellen zu einer Faltung der Dichtungsbahn, wodurch das Auftreten von Undichtigkeiten begünstigt wird. Auch weist die betonierte Innenschale eines Tunnelbaus mit derartigem Aufbau eine stark variierende Wandstärke auf, was sowohl aus technischer als auch aus ökonomischer Sicht wenig vorteilhaft ist. Wird ein drainierender Tunnelbau unter Verwendung eines Vliesgewebes oder einer Drainagematte als Drainageschicht auf diese Weise erstellt, so muss zudem mit einem frühzeitigen Versagen der Tunnelabdichtung infolge einer Verstopfung der Drainageschicht gerechnet werden, da diese beim Giessen der Innenschale auf eine Stärke von wenigen Millimetern verdichtet wird und der sich auf der Nassseite der Dichtschicht befindliche Spritzbeton ausgewaschen wird und deshalb verstopfungsfördernd wirkt.

Im zweitgenannten Fall beschreibt die Innenkontur der Tübbingringe unabhängig von der Kontur der Begrenzungen des unterirdischen Hohlraums die gewünschte äussere Sollkontur der zukünftigen Innenschale und vermeidet somit einige der zuvor erwähnten Probleme. Ist als Drainageschicht ein Vliesgewebe oder eine Drainagematte zwischen der Dichtschicht und den Tübbingringen vorgesehen, so muss bei drainierenden Tunnelbauten dieser Bauart ebenfalls mit einer Verstopfung der Drainageschicht und damit mit einem Undichtwerden der Abdichtung gerechnet werden. Ein weiterer Nachteil der Tübbingtechnik sind die vergleichsweise hohen Kosten für das Erstellen solcher Tunnelbauten.

EP 0 294 304 A1 offenbart ein Verfahren zur Herstellung eines Tunnelbaus mit betonierter Innenschale, bei welchem vorgängig zum Betonieren der Innenschale ein Traggerüst aus Gitterbögen und Gitterträgern mit einer auf dessen Aussenseite angeordneten Dichtschicht im ausgebrochenen Hohlraum erstellt wird. Beim Betonieren der Innenschale wird das Traggerüst in den Beton eingebettet. Dieses Verfahren weist den Nachteil auf, dass die auf der Aussenseite des Traggerüsts angeordnete Dichtschicht beim Erstellen des Tunnelbaus relativ leicht, z.B. durch herabfallendes Gestein, verletzt werden kann.

Es stellt sich daher die Aufgabe, Verfahren zum Erstellen von Tunnelbauten, Gewölbe zur Rundumsicherung und unterirdische Tunnelbauten zur Verfügung zu stellen, welche die zuvor genannten Nachteile des Standes der Technik vermeiden.

Diese Aufgabe wird von dem Verfahren, dem Gewölbe und dem Tunnelbau gemäss den unabhängigen Ansprüchen gelöst.

In einem ersten Aspekt der Erfindung umfasst das Verfahren zum Erstellen von abgedichteten unterirdischen Tunnelbauten mit betonierter Innenschale das Erzeugen eines Hohlraums in einer unterirdischen Umgebung, wie z.B. Felsgestein, durch Sprengausbruch, durch Bohren oder mit einer anderen Ausbruchmethode, und das anschliessende Erstellen eines Traggewölbes mit einer gitter- oder netzartigen Tragstruktur in diesem ausgebrochenen Raum, welche ein oder mehrere tragfähige planen- oder plattenartige Flächengebilde trägt, welche die Gitter- oder Netzzwischenräume überspannen. Durch diese Bauweise ist das Traggewölbe in der Lage, von aussen angreifende Flächenlasten, wie zum Beispiel schüttfähige Füllmaterialschichten aus Kies oder Splitt, zu tragen und ein etwaiges Durchtreten von losem Material in den Innenraum des Traggewölbes zu verhindern. Auch ist das Traggewölbe in der Lage, kleinere Felsstücke, welche sich von den Ausbruchsbegrenzungen lösen, mit den Flächengebilden aufzufangen und Felsstücke mit einer Grösse, welche die Grösse der Gitter- oder Netzzwischenräume übertrifft, unabhängig von der Festigkeit der Flächengebilde mit der Tragstruktur abzufangen und somit als Rundumsicherung zu dienen. Das Traggewölbe wird derartig im unterirdischen Hohlraum erstellt, dass es im wesentlichen von den Begrenzungen des Hohlraums beabstandet ist, d.h., dass es gegebenenfalls lediglich an einigen Stellen punktuell Kontakt mit diesen Begrenzungen aufweist, und wird derartig ausgestaltet, dass es unabhängig von der Kontur der Begrenzungen des unterirdischen Hohlraums mit seiner Innenseite eine gewünschte äussere Sollkontur der zukünftigen Betoninnenschale des Tunnels beschreibt. Eine solche Sollkontur ergibt sich normalerweise aus dem Lichtprofil des zu erstellenden Tunnelbaus zuzüglich der Wandstärke der Innenschale und etwaiger weiterer Materialschichten, die innerhalb der Innenschale angeordnet werden. Sodann wird eine Dichtschicht auf der Innenseite des Traggewölbes angeordnet und danach die Innenschale des Tunnelbaus betoniert, wobei das Traggewölbe zusammen mit der Dichtschicht als verlorene Aussenschalung zum Einsatz kommt. Das Betonieren der Innenschale kann durch Giessen in Schalbetontechnik mittels einer zusätzlichen Innenschalung oder auch durch Aufspritzen von Spritzbeton erfolgen. Als tragfähig ist ein planen- oder plattenartiges Flächengebilde dann anzusehen, wenn es in der Lage ist, als Überspannung der Gitter- bzw. Netzzwischenräume der Tragstruktur, gegebenenfalls nach vorheriger Befestigung an den Begrenzungen der Gitter- bzw. Netzzwischenräume, eine lose Kies-, Splitt- oder Geröllschüttung von mehreren Dezimetern Dicke zu tragen.

Mit dem erfindungsgemässen Verfahren lässt sich auf kostengünstige Weise ein unterirdischer abgedichteter Tunnelbau mit Betoninnenschale erstellen, welcher über grosse Drainageräume zwischen Traggewölbe und den Begrenzungen des Hohlraum verfügt und keine aufwendige Untergrundvorbereitung für die Abdichtung benötigt. Auch wird durch das Verfahren das rationelle Verlegen bzw. Aufbringen der Abdichtung und das Erstellen einer betonierten Innenschale einheitlicher Wandstärke ermöglicht. Da das Traggewölbe während dem Erstellen des Tunnelbaus zuerst als Rundumsicherung und dann als verlorene Aussenschalung dient, ist es mit diesem Verfahren zudem möglich, auf verstopfungsfördernde Betonteile bzw. Betonschichten auf der Nassseite der Dichtschicht, wie sie beim Stand der Technik üblich sind, zu verzichten und somit ein dauerhaftes Funktionieren selbst recht dünner Drainageschichten zu gewährleisten. Durch das Aufbringen der Dichtschicht auf die Innenseite des fertig erstellten Traggewölbes ergibt sich als weiterer Vorteil die Möglichkeit, eine ununterbrochene Dichtschicht zu erstellen, was insbesondere beim Erstellen von druckwasserhaltenden Tunnelbauten von grosser Bedeutung ist. Noch ein weiterer wesentlicher Vorteil des erfindungsgemässen Verfahrens besteht darin, dass bereits zugelassene Materialien verwendet werden können, so dass zeit- und kostenintensive Zulassungsverfahren vermieden werden können.

Bevorzugterweise wird der Zwischenraum zwischen den Begrenzungen des unterirdischen Hohlraums und dem Traggewölbe mit einem druckbeständigen Füllmaterial verfüllt, welches eine lose Schüttung oder auch eine aushärtende Masse sein kein. Hierdurch wird eine gleichmässige Druckübertragung von etwaigen, durch spätere Setzung entstehende Gebirgslasten auf die Aussenseite des Tunnelbaus sichergestellt und eine Verletzung der Dichtschicht durch scharfkantiges herabstürzendes Gestein verhindert.

Vorteilhafterweise wird ein Füllmaterial mit dauerhaft guter Wasserdurchlässigkeit verwendet, bevorzugterweise eine Schüttung aus losem druckübertragenden Material wie Kies, Felssplit oder Geröll, was insbesondere im Falle einer Erstellung von drainierenden Tunnelbauten mit entsprechend druckwasserentlasteten Dichtschichten eine vorteilhafte Ausführung darstellt.

In einer bevorzugten Ausführungsform des Verfahrens erfolgt das Verfüllen des Zwischenraums vorgängig zum Betonieren der Innenschale oder sogar vorgängig zum Aufbringen der Dichtschicht auf die Innenseite des Traggewölbes, was den Vorteil ergibt, dass ein Aufschwimmen des als Aussenschalung dienenden Traggewölbes beim Betonieren weitestgehend verhindert wird und gegebenenfalls durch ein solche Aufschwimmen eine Verdichtung der Verfüllung im Zwischenraum zwischen den Begrenzungen des Hohlraums und dem Traggewölbe ' erzielt wird.

Wird das Traggewölbe mit zusätzlichen, im wesentlichen punktuell angreifenden Mitteln zur Verstärkung, wie z.B. einzelne Felsanker, und/oder linienförmig angreifenden Mitteln zur Verstärkung, wie z.B. Verstärkungsbögen, welche sich in Umfangsrichtung im Traggewölbe erstrecken und auf denen das Traggewölbe aufliegt, versehen, so erhöht sich dessen Tragfähigkeit bzw. kann die verwendete Gitter- oder Netzstruktur schwächer dimensioniert werden.

Besonders vorteilhaft ist die Verwendung von radial nach aussen sich erstreckenden Zugankern als Mittel zur Verstärkung, die in dem den Hohlraum umgebenden Material, in der Regel Felsgestein, befestigt werden und mit dem Traggewölbe, insbesondere mit dessen Tragstruktur, verbunden werden. Durch die Verwendung mehrerer sich radial ins Felsgestein erstreckender langer Zuganker wird zudem die Tragwirkung des umgebenden Felsgesteins verbessert.

Bevorzugterweise werden die Mittel zur Verstärkung vorgängig zum Anordnen der Dichtschicht angebracht, um ein etwaiges Beschädigen der Dichtschicht zu vermeiden.

Erfolgt eine Verfüllung des Zwischenraumes zwischen den Begrenzungen des unterirdischen Hohlraumes und dem Traggewölbe, so ist es bei Verwendung von zusätzlichen Mitteln zur Verstärkung bevorzugt, im Anschluss an das Verfüllen eine Verpressung des Füllmaterials durch Bewegen des Traggewölbes zu den Begrenzungen des Hohlraums hin mit Hilfe der Mittel zur Verstärkung vorzunehmen. Dieses lässt sich bei Verwendung der zuvor beschriebenen Zuganker zwischen dem Traggewölbe und dem den Hohlraum umgebenden Material in besonders vorteilhafter Weise durch ein Anziehen derselben bewerkstelligen.

Als gitter- oder netzartige Tragstruktur kommen bevorzugterweise Drahtgitter und/oder Drahtnetze, bevorzugterweise aus Stahldraht, zum Einsatz, welche mit Vorteil eine Drahtstärke im Bereich zwischen 5 mm und 10 mm und eine Maschenweite im Bereich zwischen 10 cm und 20 cm, bevorzugterweise zwischen 10 cm und 15 cm aufweisen. Solche Gitter bzw. Netze sind kommerziell als Armierungsstahlmatten erhältlich. Es können jedoch auch Drahtgitter oder Drahtnetze aus anderen Materialien, beispielsweise aus Kunststoff, zum Einsatz kommen.

Als tragfähige planenartige Flächengebilde kommen mit Vorteil Gewebe-, Vlies- oder Folienmaterialien oder ein feinmaschiges Netz zur Anwendung, bevorzugterweise aus einem reissfesten Kunststoff. Als tragfähige plattenartige Flächengebilde kommen bevorzugterweise Isolationsplatten aus einem Kunststoffschaum zum Einsatz. In jedem Fall ist es von Vorteil, wenn das Flächengebilde vorgängig zum Erstellen des Traggewölbes durch Kleben, z.B. mit Heisskleber, am Drahtgitter oder -netz befestigt wird. Idealerweise werden entsprechende Gittermatten als vorgefertigtes Halbzeug zur Verfügung gestellt.

In einer bevorzugten Ausführung der Erfindung werden als Dichtschicht bevorzugterweise Folienbahnen verwendet, mit Vorteil Kunststoffdichtungsbahnen aus einem thermoplastischen Kunststoff, welche bevorzugterweise eine Dicke kleiner 5 mm, noch bevorzugter kleiner 3 mm aufweisen. Solche Dichtungsbahnen sind teilweise bereits für den Tunnelbau zugelassen und sind kommerziell erhältlich.

Die Befestigung der Folienbahnen am Traggewölbe erfolgt mit Vorteil durch punktuelles oder flächiges Verkleben oder Verschweissen, beispielsweise mit dem Flächengebilde des Traggewölbes oder mit zusätzlich angebrachten Kontaktmaterialien wie z.B. thermoplastische Folienstreifen, oder mittels anderer form- und/oder kraftschlüssiger Befestigungsmethoden, wie z.B. durch Klettbefestigung.

Zur Erstellung einer möglichst durchgängigen Dichtschicht ist es bevorzugt, wenn mehrere in Umfangsrichtung und/oder in Längsrichtung des Tunnelbaus aneinander angrenzende Folienbahnen bzw. Folienbahnabschnitte wasserdicht miteinander verschweisst oder verklebt werden.

In einer anderen bevorzugten Ausführung wird die Dichtschicht durch Aufspritzen eines aushärtenden abdichtenden Materials auf die Innenseite des Traggewölbes erhalten, wozu bevorzugterweise Flüssigkunststoff verwendet wird. Mit aushärtend ist gemeint, dass sich das Material nach gewisser Zeit verfestigt, es ist jedoch durchaus erwünscht, wenn es ein wenig elastisch bleibt. Die bevorzugten Schichtdicken sind in etwa vergleichbar mit denen der zuvor beschriebene Folienbahnen. Um eine Störung des Abbindeprozesses der aufgespritzten Dichtschicht durch Wasser zu verhindern, ist es in diesem Fall bevorzugt, wenn das Traggewölbe bzw. das Flächengebilde eine zumindest vorübergehend weitgehend wasserdichte Vorabdichtung bildet. Ein späteres Undichtwerden dieser Vorabdichtung nach dem Aushärten der Dichtschicht ist hingegen ohne Bedeutung. Auf diese Weise lassen sich durchgängige und auch vollflächig geschlossene Dichtschichten auf einfache Weise im Traggewölbe anordnen.

Bevorzugterweise wird eine in Umfangsrichtung und in Längsrichtung des zu erstellenden Tunnelbaus wasserdicht geschlossene Dichtschicht im Innenraum des Traggewölbes erstellt, so dass eine druckwasserhaltende Abdichtung möglich wird.

In einer weiteren bevorzugten Ausführungsform wird die Dichtschicht mit zusätzlichen Zuführungsmitteln zum nachträglichen Zuführen von flüssigem bis pastösem Material vom Innenraum des Tunnelbaus her in den Bereich der Nassseite der Dichtschicht versehen. Mit Vorteil sind diese Zuführungsmittel als Verpressstutzen ausgebildet, welche sich radial durch die zukünftige Innenschale des Tunnels hindurch erstrecken. Sollte es nach einer gewissen Zeit zu Undichtigkeiten kommen oder eine weitere Verfestigung des Aussenbereichs des Tunnelbaus wünschenswert erscheinen, können verfestigend und/oder abdichtend wirkende Substanzen durch diese Zuführmittel zugeführt werden und der Bereich zwischen Dichtschicht und den Begrenzungen des Hohlraums hierdurch verpresst und/oder abgedichtet werden.

In noch einer weiteren bevorzugten Ausführung wird das Flächengebilde und/oder die Dichtschicht aus einem mindestens teilweise durchscheinenden Werkstoff gebildet, wodurch sich der Vorteil ergibt, dass eine einfache visuelle Erfolgskontrolle beim Einbringen von Füllmaterial in den Zwischenraum zwischen Traggewölbe und Hohlraumbegrenzungen ermöglicht wird.

Generell ist es bevorzugt, wenn zwischen dem Traggewölbe und den Begrenzungen des Hohlraums auf zusätzliche tragfähige Sicherungsgewölbe, insbesondere auf Tübbingelemente, auf sich in die Bereiche der Seitenwände erstreckende Beton- oder Spritzbetongewölbe und/oder auf aufwendige Untergrundbehandlungen verzichtet wird, was durch die Erfindung ermöglicht wird, da hierdurch sowohl Kosten für Material und Arbeit sowie Zeit eingespart werden können. Wird ein druckwasserentlastetes Dichtgewölbe erstellt, so ist dies zudem deshalb vorteilhaft, weil hierdurch die Einbringung von verstopfungsfördernden Fremdsubstanzen in den Drainagezufluss im wesentlichen verhindert werden kann. Eine ausschliesslich im Bereich der Hohlraumdecke aus Spritzbeton ausgeführte Kopfsicherung kann durch Vorschriften vorgegeben sein und stellt kein sich auf die Seitenwände erstreckendes Spritzbetongewölbe im hier gemeinten Sinne dar.

In einem zweiten Aspekt der Erfindung wird das Verfahren gemäss dem ersten Aspekt angewendet zur Erstellung eines drainierenden oder druckwasserhaltenden unterirdischen Tunnelbaus.

Ein dritter Aspekt der Erfindung betrifft einen drainierenden oder druckwasserhaltenden Tunnelbau, welcher nach dem Verfahren gemäss dem ersten Aspekt herstellbar ist.

In einem vierten Aspekt der Erfindung weist das Gewölbe zur Rundumsicherung gegen herabfallendes Gestein in einem unterirdischen Hohlraum eine gitter- oder netzartige Tragstruktur und ein oder mehrere von der Tragstruktur getragene und die Gitter- oder Netzzwischenräume überspannende tragfähige und planenartige Flächengebilde, wie beispielsweise ein reissfähiges Kunststoffvlies, auf. Ein solches Gewölbe stellt auch ein Traggewölbe wie unter dem ersten Aspekt beschrieben dar. Dabei ist auf der Innenseite des Gewölbes eine Dichtschicht angeordnet, bevorzugterweise aus einer Kunststoffdichtungsbahn, bevorzugterweise mit einer Dicke kleiner 5mm, noch bevorzugter kleiner oder gleich 3mm.

Ein fünfter Aspekt der Erfindung betrifft die Verwendung des Gewölbes gemäss dem vierten Aspekt als verlorene Aussenschalung beim Betonieren einer Innenschale im Innenraum des Gewölbes.

In einer bevorzugten Ausführungsform weist der in einem unterirdischen Gewölbe angeordnete druckwasserhaltende oder drainierende Tunnelbau mit betonierten Innenschale gemäss dem dritten Aspekt, welcher bevorzugterweise mit einer betonierter Innenschale mit im wesentlichen einheitlicher Wandstärke ausgebildet ist, auf der Aussenseite der Innenschale zumindest im Bereich der Seiten und der Decke eine Dichtschicht aus Kunststoff auf. Auf der Aussenseite dieser Dichtschicht ist ein Drahtgitter oder ein Drahtnetz, bevorzugterweise mit einer Innenkontur, welche im wesentlichen der Aussenkontur der Innenschale entspricht, vorhanden und auf der Aussenseite des Drahtgitters oder -netzes ist ein planen- oder plattenartiges Flächengebilde aus Kunststoff vorhanden, welches Gitter- bzw. Netzzwischenräume überspannt. Zwischen diesem Flächengebilde und den Begrenzungen des Hohlraums befindet sich ein druckbeständiges Füllmaterial.

Weitere bevorzugte Ausführungen der Erfindung ergeben sich aus den abhängigen Ansprüchen sowie aus der nun folgenden Beschreibung anhand der Figuren. Dabei zeigen:
Fig. 1 einen Schnitt durch einen erfindungsgemässen Tunnelbau quer zu dessen grösster Erstreckung;
Fig. 2 einen Schnitt durch die Tunnelwand entlang der Linie A-A in Fig. 1;
Fig. 3 einen Schnitt wie in Fig. 2, jedoch durch eine Tunnelwand, deren Dichtschicht zusätzlich mit Verpressstutzen versehen ist;

Das Grundprinzip der Erfindung ist in den Figuren 1 und 2 erkennbar und wird im Folgenden mit Hilfe dieser Figuren erläutert.

In einem ersten Schritt wird ein unterirdischer Hohlraum erzeugt. Das dargestellte Beispiel zeigt einen durch Sprengausbruch in Felsgestein 2 erzeugten Hohlraum, bei dem die Begrenzungen 3 infolge der Ausbruchmethode sehr unregelmässig sind. Es ist jedoch ebenso vorgesehen, den Hohlraum durch Bohren oder mit anderen Ausbruchmethoden zu erstellen, wodurch Hohlräume mit wesentlich regelmässigeren Begrenzungen 3 entstehen. Auch wenn in der hier dargelegten Beschreibung von Felsgestein 2 die Rede ist, so kann der Hohlraum 1 auch in allen anderen Umgebungen gebildet werden, welche die Bildung eines sich zumindestens vorübergehend selbsttragenden Hohlraums zulassen. Nachdem ein solcher Hohlraum erzeugt ist und gegebenenfalls der Boden 4 des Hohlraums 1 zur Ermöglichung weiterführender Arbeiten vorbereitet wurde, wird ein Traggewölbe 5 mit einer Tragstruktur 9 aus Drahtgitter 9 mit einer Drahtdicke von ca. 8 mm und quadratischen Maschen mit einer Weite von etwa 15 cm, auf welches vorgängig auf der Aussenseite ein reissfestes tragfähiges Kunststoffvliesmaterial 10 aufgebracht wurde, im Hohlraum erstellt und zwar derart, dass das Traggewölbe 5 mit einem Abstand zu den Begrenzungen 3 des Hohlraums angeordnet ist und mit seiner Innenseite die gewünschte zukünftige Aussenkontur der Betoninnenschale 6 des Tunnels 1 beschreibt. Das Traggewölbe 5 wird im dargestellten Fall zusätzlich mit radial nach aussen sich erstreckenden Zugankern 7, welche in dem den Hohlraum umgebenden Gestein 2 befestigt werden, verstärkt. Es ist aber ebenso vorgesehen, das Traggewölbe 5 ohne zusätzliche Verstärkungen zu verwenden. Sodann wird auf der Innenseite des Traggewölbes 5 eine 3 mm dicke Dichtungsbahn 11 aus thermoplastischem Kunststoff befestigt, indem diese durch Verschweissen mit zusammen mit dem Kunststoffvlies zuvor am Drahtgitter 9 angebrachten thermoplastischen Folienstreifen 12 verbunden wird. Statt diesem Verschweissen ist es auch vorgesehen, vorgängig am Drahtgitter 9 eine Sorte Klettmaterial z.B. die weichere Schlaufenseite anzubringen und sodann die Dichtungsbahn 11 mit Hilfe der zugehörigen anderen Sorte Klettmaterial, d.h. mit dem Hakenmaterial, darauf zu befestigen. Untereinander werden die Dichtungsbahnen 11 im vorliegenden Fall ebenfalls miteinander verschweisst, es ist jedoch ebenso vorgesehen, diese zu verkleben oder bei druckwasserentlasteten Abdichtungen lediglich überlappend anzubringen. Anschliessend wird in den Zwischenraum zwischen den Begrenzungen 3 des Hohlraums und dem Traggewölbe 5, oder genauer gesagt zwischen den Begrenzungen 3 des Hohlraums und dem Kunststoffvlies 10, eine Füllung 8 aus Kies 8 oder Felssplit durch Blasversatz eingebracht. Es ist jedoch ebenso vorgesehen, diesen Zwischenraum unverfüllt zu lassen. Sodann wird eine temporäre Innenverschalung erstellt und anschliessend die Innenschale 6 des Tunnelbaus 1 unter Verwendung des Traggewölbes 5 und der Dichtschicht 11 als äussere verlorene Schalung betoniert. Nach dem Entfernen der Innenschalung erhält man den dargestellten unterirdischen Tunnelbau 1.

Fig. 3 zeigt einen Schnitt ähnlich wie in Fig. 2 durch die Wand eines Tunnelbaus 1 dessen Dichtschicht 11 zusätzlich mit Verpressstutzen 13 zum nachträglichen Zuführen von flüssigem oder pastösen Material versehen worden ist. Hierdurch wird die Möglichkeit geschaffen, ein Verfestigungsmittel, z.B. eine Zementsuspension, oder ein Dichtmittel vom Tunnelinnenraum her in den Bereich zwischen der Dichtschicht 11 und den Begrenzungen 3 des Hohlraums einzupressen, um etwaige Undichtigkeiten zu verschliessen und/oder die Tragfähigkeit des Tunnels in diesem Abschnitt zu erhöhen. Damit auf diese Weise gezielt nur bestimmte Bereiche verpresst werden können, werden beim Einbringen des Füllmaterials 8 während der Erstellung des Tunnelbaus in regelmässigen Abständen Abschottungen 14 aus Spritzbeton oder aus anderen Materialien erstellt, welche den verfüllten Hohlraum zwischen Dichtgewölbe 5 und Hohlraumbegrenzungen 3 in mehrere im wesentlichen voneinander getrennt verpressbare Teilhohlräume aufteilen. Die Verpressstutzen sind im dargestellten Fall mit Verschlussschrauben 15 verschlossen.

## Patentansprüche

1. Verfahren zum Erstellen von abgedichteten unterirdischen Tunnelbauten (1) mit betonierter Innenschale (6), umfassend die folgenden Schritte:
a) Erzeugen eines unterirdischen Hohlraums;
b) Erstellen eines Traggewölbes (5) im unterirdischen Hohlraum, welches eine gitter- oder netzartige Tragstruktur (9) und ein oder mehrere von der Tragstruktur (9) getragene und die Gitter- oder Netzzwischenräume überspannende, tragfähige planen- oder plattenartige Flächengebilde (10) aufweist, derart, dass das Traggewölbe (5) im wesentlichen von den Begrenzungen (3) des Hohlraums beabstandet angeordnet ist und unabhängig von der Kontur der Begrenzungen (3) des unterirdischen Hohlraums mit seiner Innenseite eine gewünschte äussere Sollkontur einer zukünftigen Innenschale (6) beschreibt;
c) Anordnen einer Dichtschicht (11) auf der Innenseite des Traggewölbes (5);
d) Betonieren der Innenschale (6) unter Verwendung des Traggewölbes (5) und der Dichtschicht (11) als Aussenschalung.

2. Verfahren nach Anspruch 1, des weiteren umfassend den Schritt Verfüllen des Zwischenraums zwischen den Begrenzungen (3) des unterirdischen Hohlraums und dem Traggewölbe (5) mit einem druckbeständigen Füllmaterial (8).

3. Verfahren nach Anspruch 2, **dadurch gekennzeichnet, dass** das Verfüllen des Zwischenraumes vorgängig zum Betonieren der Innenschale (6) oder vorgängig zum Anordnen der Dichtschicht (11) erfolgt.

4. Verfahren nach einem der Ansprüche 2 bis 3, **dadurch gekennzeichnet, dass** zum Verfüllen ein Füllmaterial (8) mit guter Wasserdurchlässigkeit verwendet wird, insbesondere eine Schüttung aus losem druckübertragendem Material, insbesondere aus Felssplit oder Kies (8).

5. Verfahren nach einem der vorangehenden Ansprüche, **dadurch gekennzeichnet, dass** das Traggewölbe (5) mit zusätzlichen, im wesentlichen punktuell und/oder linienförmig angreifenden Mitteln zur Verstärkung (7) versehen wird.

6. Verfahren nach Anspruch 5, **dadurch gekennzeichnet, dass** die Tragstruktur (9) des Traggewölbes (5) mit Zugankern (7) mit dem den Hohlraum umgebenden Material verbunden wird.

7. Verfahren nach einem der Ansprüche 5 bis 6, **dadurch gekennzeichnet, dass** die Mittel zur Verstärkung (7) vorgängig zum Anordnen der Dichtschicht (11) angebracht werden.

8. Verfahren nach Anspruch 2 und nach einem der Ansprüche 5 bis 7, **dadurch gekennzeichnet, dass** im Anschluss an das Verfüllen eine Verpressung des Füllmaterials (8) durch Bewegen des Traggewölbes (5) zu den Begrenzungen (3) des Hohlraums hin mit Hilfe der Mittel zur Verstärkung (7) vorgenommen wird, und insbesondere, dass diese Verpressung durch ein Anziehen von zwischen dem Traggewölbe (5) und dem den Hohlraum umgebenden Material angeordneten Zugankern (7) vorgenommen wird.

9. Verfahren nach einem der vorangehenden Ansprüche, **dadurch gekennzeichnet, dass** die Tragstruktur (9) aus einem oder mehreren Drahtgittern (9) oder Drahtnetzen, insbesondere aus Stahldraht, insbesondere mit einer Drahtstärke im Bereich zwischen 5 mm und 10 mm und einer Maschenweite im Bereich zwischen 10 cm und 20 cm, insbesondere im Bereich zwischen 10 cm und 15 cm, gebildet wird.

10. Verfahren nach einem der vorangehenden Ansprüche, **dadurch gekennzeichnet, dass** als Flächengebilde (10) ein Gewebe-, Vlies- oder Folienmaterial (10) oder ein feinmaschiges Netz verwendet wird, insbesondere aus einem reissfesten Kunststoff.

11. Verfahren nach Anspruch 9 und nach Anspruch 10, **dadurch gekennzeichnet, dass** das Gewebe-, Vlies oder Folienmaterial (10) oder das Netz bereits vorgängig zum Erstellen des Traggewölbes (5), insbesondere durch Kleben, an dem Drahtgitter (9) oder Drahtnetz befestigt wird.

12. Verfahren nach einem der vorangehenden Ansprüche, **dadurch gekennzeichnet, dass** als Dichtschicht (11) Folienbahnen (11), insbesondere Kunststoffdichtungsbahnen (11) aus einem thermoplastischen Kunststoff, verwendet werden, insbesondere mit einer Dicke kleiner 5 mm, insbesondere kleiner oder gleich 3 mm.

13. Verfahren nach Anspruch 12, **dadurch gekennzeichnet, dass** die Folienbahnen (11) durch Schweissen, Kleben und/oder mittels Klettbefestigung am Traggewölbe (5) befestigt werden.

14. Verfahren nach einem der Ansprüche 12 bis 13, **dadurch gekennzeichnet, dass** mehrere Folienbahnen (11) an ihren in Erstreckungsrichtung und/oder in Längsrichtung des Tunnelbaus (1) orientierten und aneinander angrenzenden Begrenzungen wasserdicht miteinander verschweisst oder verklebt werden.

15. Verfahren nach einem der vorangehenden Ansprüche, **dadurch gekennzeichnet, dass** die Dichtschicht (11) durch Aufspritzen eines aushärtenden Materials, insbesondere durch Aufspritzen von Flüssigkunststoff, gebildet wird.

16. Verfahren nach einem der vorangehenden Ansprüche, **dadurch gekennzeichnet, dass** die Dichtschicht (11) in Umfangsrichtung und in Längsrichtung des zu erstellenden Tunnelbaus (1) wasserdicht geschlossen ist.

17. Verfahren nach einem der vorangehenden Ansprüche, **dadurch gekennzeichnet, dass** die Dichtschicht (11) mit zusätzlichen Zuführungsmitteln (13), insbesondere mit Verpressstutzen (13) zum nachträglichen Zuführen von flüssigem bis pastösem Material vom Innenraum des Tunnelbaus her in den Bereich zwischen Dichtschicht (11) und den Begrenzungen (3) des Hohlraums versehen ist.

18. Verfahren nach Anspruch 17, **dadurch gekennzeichnet, dass** der Zwischenraum zwischen dem Traggewölbe (5) und den Begrenzungen (3) des Hohlraums durch Zuführen eines flüssigen bis pastösen Materials, insbesondere durch Zuführen von einer verfestigend und/oder abdichtend wirkenden Substanz durch mindestens ein Zuführungsmittel (13) hindurch verpresst wird.

19. Verfahren nach einem der vorangehenden Ansprüche, **dadurch gekennzeichnet, dass** das Flächengebilde (10) und/oder die Dichtschicht (11) aus einem mindestens teilweise durchscheinenden Werkstoff gebildet werden.

20. Verfahren nach einem der vorangehenden Ansprüche, **dadurch gekennzeichnet, dass** zwischen dem Traggewölbe (5) und den Begrenzungen (3) des Hohlraums keine zusätzlichen tragfähigen Sicherungsgewölbe, insbesondere keine Tübbingelemente und/oder sich in die Bereiche der Seitenwände erstreckende Beton- oder Spritzbetongewölbe angeordnet werden, und insbesondere, dass in diesem Bereich keine Untergrundvorbehandlung für das Aufbringen einer Abdichtung erfolgt.

21. Anwendung des Verfahrens nach einem der vorangehenden Ansprüche zur Erstellung eines drainierenden oder druckwasserhaltenden Tunnelbaus (1).

22. Drainierender oder druckwasserhaltender Tunnelbau, herstellbar mit dem Verfahren nach einem der Ansprüche 1 bis 20.

23. Tunnelbau nach Anspruch 22, **dadurch gekennzeichnet, dass** auf der Aussenseite der betonierten Innenschale (6) zumindest im Bereich der Seiten und der Decke eine Dichtschicht (11) aus Kunststoff vorhanden ist, auf der Aussenseite der Dichtschicht (11) ein Drahtgitter (9) oder Drahtnetz vorhanden ist, auf der Aussenseite des Drahtgitters (9) oder des Drahtnetzes ein planen- oder plattenartiges Flächengebilde (10) aus Kunststoff vorhanden ist, welches Gitter- oder Netzzwischenräume überspannt, und zwischen dem Flächengebilde (10) und den Begrenzungen (3) des Hohlraums ein druckbeständiges Füllmaterial (8) vorhanden ist.

24. Tunnelbau nach Anspruch 23, **dadurch gekennzeichnet, dass** das Füllmaterial (8) ein Material mit guter Wasserdurchlässigkeit ist, insbesondere eine Schüttung aus losem druckübertragendem Material, insbesondere aus Felssplit oder Kies (8).

25. Gewölbe zur Rundumsicherung gegen herabfallendes Gestein in einem unterirdischen Hohlraum für einen Tunnelbau nach einem der Ansprüche 22 bis 24, wobei dieses eine gitter- oder netzartige Tragstruktur (9) und ein oder mehrere von der Tragstruktur (9) getragene und die Gitter- oder Netzzwischenräume überspannende tragfähige, planenartige Flächengebilde (10) aufweist und wobei auf der Innenseite des Gewölbes eine Dichtschicht (11), insbesondere aus einer Kunststoffdichtungsbahn (11), insbesondere mit einer Dicke kleiner 5 mm, insbesondere kleiner oder gleich 3 mm, angeordnet ist.

26. Gewölbe nach Anspruch 25, **dadurch gekennzeichnet, dass** das Gewölbe zusätzliche, im wesentlichen punktuell und/oder linienförmig an der Tragstruktur (9) angreifende Mitteln zur Verstärkung (7) aufweist, insbesondere dass dieses Zuganker (7) aufweist, mit denen die Tragstruktur (9) mit dem den Hohlraum umgebenden Material verbunden ist.

27. Gewölbe nach einem der Ansprüche 25 bis 26, **dadurch gekennzeichnet, dass** die Tragstruktur (9) aus einem oder mehreren Drahtgittern (9) oder Drahtnetzen, insbesondere aus Stahldraht, insbesondere mit einer Drahtstärke im Bereich zwischen 5 mm und 10 mm und einer Maschenweite im Bereich zwischen 10 cm und 20 cm, insbesondere im Bereich zwischen 10 cm und 15 cm, ist.

28. Gewölbe nach einem der Ansprüche 25 bis 27, **dadurch gekennzeichnet, dass** das Flächengebilde (10) aus einem Gewebe-, Vlies oder Folienmaterial (10) oder aus einem feinmaschigen Netz, insbesondere aus einem reissfesten Kunststoff, ist.

29. Gewölbe nach einem der Ansprüche 25 bis 28, **dadurch gekennzeichnet, dass** das Flächengebilde (10) derartig mit der Tragstruktur (9) verbunden ist, dass ein Verschieben derselben gegenüber der Tragstruktur (9) bei Belastung von aussen her im wesentlichen verhindert wird und insbesondere, dass das Flächengebilde (10) mit der Tragstruktur (9) verklebt ist.

30. Verwendung des Gewölbes nach einem der Ansprüche 25 bis 29 als verlorene Aussenschalung beim Betonieren einer Innenschale (6) im Innenraum des Gewölbes.

## Claims

1. Method for building sealed subterranean tunnel constructions (1) with concreted inner shell (6), comprising the following steps:
a) creating a subterranean hollow space;
b) erecting a carrying vault (5) inside of the subterranean hollow space, which features a grid-like or net-like carrying structure (9) and one or several portative tarpaulin-like or panel-like area-measured materials (10), which are supported by the carrying structure (9) and span the grid or net spaces, in such a way that the carrying vault (5) is arranged substantially with a distance from the borders (3) of the hollow space and, independently of the contour of the borders (3) of the subterranean hollow space, defines with its inner side a desired outer target contour of a future inner shell (6);
c) arranging a sealing layer (11) at the inner side of the carrying vault (5);
d) concreting of the inner shell (6) using the carrying vault (5) and the sealing layer (11) as outer formwork.

2. Method according to claim 1, further comprising the step of filling of the interspace between the borders (3) of the subterranean hollow space and the carrying vault (5) with a compression proof filling material (8).

3. Method according to claim 2, **characterized in that** the filling of the interspace takes place antecedent to the concreting of the inner shell (6) or antecedent to the arranging of the sealing layer (11).

4. Method according to one of the claims 2 to 3, **characterised in that** for the filling a filling material (8) with an excellent water permeability is used, in particular a piling-up of loose, pressure transferring material, in particular of crushed rock or gravel (8).

5. Method according to one of the preceding claims, **characterised in that** the carrying vault (5) is equipped with additional reinforcement means (7), which substantially punctually and/or along a line act on it.

6. Method according to claim 5, **characterized in that** the carrying structure (9) of the carrying vault (5) is connected with tie-rods (7) with the material surrounding the hollow space.

7. Method according to one of the claims 5 to 6, **characterized in that** the reinforcement means (7) are installed antecedent to the arranging of the sealing layer (11).

8. Method according to claim 2 and according to one of the claims 5 to 7, **characterized in that**, following to the filling, a press compacting of the filling material (8) is performed by a moving of the carrying vault (5) towards the borders (3) of the hollow space by means of the reinforcement means (7), and in particular, **in that** this press compacting is performed by a tightening of tie-rods (7) arranged between the carrying vault (5) and the material surrounding the hollow space.

9. Method according to one of the preceding claims, **characterized in that** the carrying structure (9) is formed of one or several wire gratings (9) or wire nettings, in particular of steel wire, in particular with a wire thickness in the range between 5 mm and 10 mm and with a space size in the range between 10 cm and 20 cm, in particular in the range between 10 cm and 15 cm.

10. Method according to one of the preceding claims, **characterized in that**, as area-measured material (10), a canvas, fleece or foil material (10) or a finely woven net is used, in particular of a tearproof synthetic material.

11. Method according to claim 9 and according to claim 10, **characterized in that** the canvas, fleece or foil material (10) or the net is attached to the wire grating (9) or wire netting antecedent to the erecting of the carrying vault (5).

12. Method according to one of the preceding claims, **characterized in that**, as sealing layer (11), sheetings (11), in particular synthetic material sealing sheetings (11) of a thermoplastic synthetic material, are used, in particular with a thickness of less than 5 mm, in particular of less than or equal to 3 mm.

13. Method according to claim 12, **characterrized in that** the sheetings (11) are attached to the carrying vault (5) by welding, glueing and/or by means of Velcro fastening.

14. Method according to one of the claims 12 to 13, **characterized in that** several sheetings (11), at their borders which are oriented in direction of their extension and/or in longitudinal direction of the tunnel construction (1) and adjoin to one another, are welded or glued with one another in a watertight manner.

15. Method according to one of the preceding claims, **characterized in that** the sealing layer (11) is formed by spraying of a curing material, in particular by spraying of a liquid synthetic material.

16. Method according to one of the preceding claims, **characterized in that** the sealing layer (11) in circumferencial direction and in longitudinal direction of the tunnel construction (1) to be built is closed in a watertight manner.

17. Method according to one of the preceding claims, **characterized in that** the sealing layer (11) is equipped with additional feeding means (13), in particular with press compacting nozzles (13) for a subsequent feeding of a liquid or pasty material from the inner space of the tunnel construction into the area between the sealing layer (11) and the borders (3) of the hollow space.

18. Method according to claim 17, **characterrized in that** the interspace between the carrying vault (5) and the borders (3) of the hollow space is press compacted by feeding of a liquid or pasty material, in particular by feeding of a substance which has a solidifying or sealing effect, through at least one feeding means (13).

19. Method according to one of the preceding claims, **characterized in that** the area-measured material (10) and/or the sealing layer (11) are formed of an at least partially translucent material.

20. Method according to one of the preceding claims, **characterized in that** between the carrying vault (5) and the borders (3) of the hollow space, no additionnal portative safety vaults, in particular no tubbing elements and/or concrete or shotcrete vaults reaching into the areas of the side walls are arranged, and in particular, **in that** in this area no pre-treatment of the substratum for the application of a sealing is performed.

21. Use of the method according to one of the preceding claims for building a draining or pressurized water retaining tunnel construction (1).

22. Draining or pressurized water retaining tunnel construction, produceable by the method according to one of the claims 1 to 20.

23. Tunnel construction according to claim 22, **characterized in that**, at the outside of the concreted inner shell (6), at least in the area of the side walls and of the ceiling, a sealing layer (11) of a synthetic material is present, at the outside of the sealing layer (11) a wire grating (9) or wire netting is present, at the outside of the wire grating (9) or wire netting a tarpaulin-like or panel-like area-measured material (10) of a synthetic material is present, which spans grid or net spaces, and, between the area-measured material (10) and the borders (3) of the hollow space, a compression proof filling material (8) is present.

24. Tunnel construction according to claim 23, **characterized in that** the filling material (8) is a material with excellent water permeability, in particular a piling-up of loose, pressure transferring material, in particular of crushed rock or gravel (8).

25. Vault for the all around protection against falling rocks in a subterranean hollow space for a tunnel construction according to one of the claims 22 to 24, wherein the vault comprises a grid-like or net-like carrying structure (9) and one or several portative tarpaulin-like area-measured materials (10), which are carried by the carrying structure (9) and span the grid or net spaces, and wherein at the inside of the vault a sealing layer (11), in particular of a synthetic material sealing sheeting (11), in particular with a thickness of less than 5 mm, in particular of less than or equal to 3 mm, is arranged.

26. Vault according to claim 25, **characterrized in that** the vault comprises additional reinforcement means (7), which substantially punctually and/or along a line act on the carrying structure (9), in particular, in that it comprises tie-rods (7) by means of which the carrying structure (9) is connected with the material surrounding the hollow space.

27. Vault according to one of the claims 25 to 26, **characterized in that** the carrying structure (9) is formed of one or several wire gratings (9) or wire nettings, in particular of steel wire, in particular with a wire thickness in the range between 5 mm and 10 mm and with a space size in the range between 10 cm and 20 cm, in particular in the range between 10 cm and 15 cm.

28. Vault according to one of the claims 25 to 27, **characterized in that** the area-measured material (10) is of a canvas, fleece or foil material (10) or of a finely woven net, in particular of a tearproof synthetic material.

29. Vault according to one of the claims 25 to 28, **characterized in that** the area-measured material (10) is connected with the carrying structure (9) in such a way that a displacement of same relative to the carrying structure (9) upon application of a load from the outside is substantially obviated and in particular, **in that** the area-measured material (10) is agglutinated with the carrying structure (9).

30. Use of the vault according to one of the claims 25 to 29 as lost outer formwork when concreting an inner shell (6) in the inner space of the vault.

## Revendications

1. Procédé de réalisation d'ouvrages souterrains étanches du type tunnel (1) avec une coque intérieure (6) en béton, comportant les étapes suivantes :
a) formation d'une cavité souterraine ;
b) réalisation d'une voûte de soutènement (5) dans la cavité souterraine, laquelle comporte une structure de support (9) en forme de grille ou treillis et une ou plusieurs structures plates (10) portantes, planes ou en forme de plaques, couvrant les intervalles de la grille ou du treillis de la structure de support (9), de telle sorte que la voûte de soutènement (5) est agencée sensiblement à distance des parois (3) de la cavité et, indépendamment du contour des parois (3) de la cavité souterraine, décrit avec sa face intérieure un contour théorique extérieur souhaité d'une future coque intérieure (6) ;
c) pose d'une couche d'étanchéité (11) sur la face intérieure de la voûte de soutènement (5) ;
d) bétonnage de la coque intérieure (6) avec utilisation de la voûte de soutènement (5) et de la couche d'étanchéité (11) comme coffrage extérieur.

2. Procédé selon la revendication 1, comportant en outre l'étape de remplissage de l'intervalle entre les parois (3) de la cavité souterraine et la voûte de soutènement (5) avec un matériau de remplissage (8) résistant à la pression.

3. Procédé selon la revendication 2, **caractérisé en ce que** le remplissage de l'intervalle est réalisé avant le bétonnage de la coque intérieure (6) ou avant la pose de la couche d'étanchéité (11).

4. Procédé selon l'une quelconque des revendications 2 à 3, **caractérisé en ce que** pour le remplissage, on utilise un matériau de remplissage (8) avec une bonne perméabilité à l'eau, en particulier un empierrement de matériau en vrac transmettant la pression, en particulier des pierres concassées ou du gravillon (8).

5. Procédé selon l'une quelconque des revendications précédentes, **caractérisé en ce que** la voûte de soutènement (5) est munie de moyens de renfort (7) supplémentaires, entrant en contact sensiblement par points et/ou en forme de lignes.

6. Procédé selon la revendication 5, **caractérisé en ce que** la structure de support (9) de la voûte de soutènement (5) est assemblée par des tirants d'ancrage (7) avec le matériau entourant la cavité.

7. Procédé selon l'une quelconque des revendications 5 à 6, **caractérisé en ce que** les moyens de renfort (7) sont appliqués avant la pose de la couche d'étanchéité (11).

8. Procédé selon la revendication 2 et selon l'une quelconque des revendications 5 à 7, **caractérisé en ce que**, à la suite du remplissage, le matériau de remplissage (8) est comprimé par le mouvement de la voûte de soutènement (5) vers les parois (3) de la cavité à l'aide des moyens de renfort (7), et en particulier **en ce que** cette compression est obtenue par un serrage des tirants d'ancrage (7) agencés entre la voûte de soutènement (5) et le matériau entourant la cavité.

9. Procédé selon l'une quelconque des revendications précédentes, **caractérisé en ce que** la structure de support (9) est formée par une ou plusieurs grilles en fil (9) ou treillis en fil, en particulier en fil d'acier, en particulier avec une épaisseur de fil dans le domaine entre 5 mm et 10 mm et une largeur de maille dans le domaine entre 10 cm et 20 cm, en particulier dans le domaine entre 10 cm et 15 cm.

10. Procédé selon l'une quelconque des revendications précédentes, **caractérisé en ce que** les structures plates (10) utilisées sont formées par un matériau tissé, un non tissé ou un film (10) ou par un treillis à mailles fines, en particulier en matière plastique résistant à la déchirure.

11. Procédé selon la revendication 9 et la revendication 10, **caractérisé en ce que** le matériau tissé, le non tissé ou le film (10) ou le treillis à mailles fines, a déjà été fixé, en particulier par collage, sur la grille en fil (9) ou le treillis en fil, avant la réalisation de la voûte de soutènement (5).

12. Procédé selon l'une quelconque des revendications précédentes, **caractérisé en ce que** la couche d'étanchéité (11) utilisée est formée par des bandes de film (11), en particulier des bandes d'étanchement (11) en matière thermoplastique, en particulier avec une épaisseur inférieure à 5 mm, en particulier inférieure ou égale à 3 mm.

13. Procédé selon la revendication 12, **caractérisé en ce que** les bandes de film (11) sont fixées à la voûte de soutènement (5) par soudage, collage et/ou au moyen d'un assemblage autoagrippant.

14. Procédé selon l'une quelconque des revendications 12 à 13, **caractérisé en ce que** plusieurs bandes de film (11) sont assemblées entre elles de manière étanche par soudage ou collage au niveau de leurs bords adjacents et orientées dans le sens de la longueur des bandes et/ou dans le sens longitudinal de l'ouvrage du type tunnel (1).

15. Procédé selon l'une quelconque des revendications précédentes, **caractérisé en ce que** la couche d'étanchéité (11) est formée par projection d'un matériau durcissant, en particulier par projection de matière plastique liquide.

16. Procédé selon l'une quelconque des revendications précédentes, **caractérisé en ce que** la couche d'étanchéité (11) est fermée de manière étanche à l'eau dans le sens périphérique et dans le sens longitudinal du tunnel (1) à réaliser.

17. Procédé selon l'une quelconque des revendications précédentes, **caractérisé en ce que** la couche d'étanchéité (11) est munie de moyens d'acheminement (13) supplémentaires, en particulier des tubulures d'injection (13) pour l'acheminement ultérieur d'un matériau sous forme liquide à pâteuse depuis l'intérieur du tunnel dans la zone entre la couche d'étanchéité (11) et les parois (3) de la cavité.

18. Procédé selon la revendication 17, **caractérisé en ce que** l'intervalle entre la voûte de soutènement (5) et les parois (3) de la cavité est scellé par l'acheminement à travers au moins un moyen d'acheminement (13) d'un matériau sous forme liquide à pâteuse, en particulier par l'acheminement d'une substance ayant une action de scellement et/ou d'étanchement.

19. Procédé selon l'une quelconque des revendications précédentes, **caractérisé en ce que** la structure plate (10) et/ou la couche d'étanchéité (11) sont formées par un matériau au moins partiellement transparent.

20. Procédé selon l'une quelconque des revendications précédentes, **caractérisé en ce qu'**aucune voûte de sécurité portante supplémentaire, en particulier aucun élément de cuvelage et/ou aucune voûte en béton ou béton projeté s'étendant dans les zones des parois latérales ne sont agencés entre la voûte de soutènement (5) et les parois (3) de la cavité, et en particulier **en ce qu'**aucun traitement préliminaire du fond n'est effectué dans cette zone en vue de l'application d'un système d'étanchement.

21. Utilisation du procédé selon l'une quelconque des revendications précédentes, pour la réalisation d'un ouvrage du type tunnel (1) à action de drainage ou résistant à la pression de l'eau.

22. Ouvrage de type tunnel à action de drainage ou résistant à la pression de l'eau, apte à être réalisé avec le procédé selon l'une quelconque des revendications 1 à 20.

23. Ouvrage de type tunnel selon la revendication 22, **caractérisé en ce qu'**une couche d'étanchéité (11) en matière plastique, est présente sur la face extérieure de la coque interne (6) en béton, au moins dans la zone des parois latérales et de la paroi supérieure, une grille en fil (9) ou un treillis en fil est présent sur la face extérieure de la couche d'étanchéité (11), une structure plate (10), plane ou en forme de plaque, est présente sur la face extérieure de la grille en fil (9) ou du treillis en fil, laquelle couvre les intervalles de la grille ou du treillis, et un matériau de remplissage (8) résistant à la pression est présent entre la structure plate (10) et les parois (3) de la cavité.

24. Ouvrage de type tunnel selon la revendication 23, **caractérisé en ce que** le matériau de remplissage (8) est un matériau avec une bonne perméabilité à l'eau, en particulier un empierrement de matériau en vrac transmettant la pression, en particulier des pierres concassées ou du gravillon (8).

25. Voûte pour une protection périphérique contre les chutes de blocs rocheux dans une cavité souterraine pour un ouvrage de type tunnel selon l'une quelconque des revendications 22 à 24, dans laquelle il est prévu une structure de support (9) en forme de grille ou treillis et une ou plusieurs structures plates (10) portantes, planes ou en forme de plaques, couvrant les intervalles de la grille ou du treillis, et dans laquelle une couche d'étanchéité (11), en particulier formée par une bande d'étanchement (11) en matière plastique, en particulier avec une épaisseur inférieure à 5 mm, en particulier inférieure ou égale à 3 mm, est agencée sur la face intérieure de la voûte.

26. Voûte selon la revendication 25, **caractérisée en ce que** la voûte comporte des moyens de renfort (7) supplémentaires, entrant en contact sensiblement par points et/ou en forme de lignes avec la structure de support (9), en particulier **en ce que** cette dernière comporte des tirants d'ancrage (7) par lesquels la structure de support (9) est assemblée avec le matériau entourant la cavité.

27. Voûte selon l'une quelconque des revendications 25 à 26, **caractérisée en ce que** la structure de support (9) est formée par une ou plusieurs grilles en fil (9) ou treillis en fil, en particulier en fil d'acier, en particulier avec une épaisseur de fil dans le domaine entre 5 mm et 10 mm et une largeur de maille dans le domaine entre 10 cm et 20 cm, en particulier dans le domaine entre 10 cm et 15 cm.

28. Voûte selon l'une quelconque des revendications 25 à 27, **caractérisée en ce que** la structure plate (10) utilisée est formée par un matériau tissé, un non tissé ou un film (10) ou par un treillis à mailles fines, en particulier en matière plastique résistant à la déchirure.

29. Voûte selon l'une quelconque des revendications 25 à 28, **caractérisée en ce que** la structure plate (10) est assemblée à la structure de support (9) de telle sorte qu'elle ne peut pratiquement pas glisser par rapport à la structure de support (9) lors de sollicitations extérieures et en particulier **en ce que** la structure plate (10) est collée à la structure de support (9).

30. Utilisation de la voûte selon l'une quelconque des revendications 25 à 29 sous forme de coffrage extérieur perdu lors du bétonnage d'une coque intérieure (6) dans le volume intérieur de la voûte.
